# EUROPÄISCHE PATENTSCHRIFT

(11) **EP 2 174 795 B1**
(45) Veröffentlichungstag und Bekanntmachung des Hinweises auf die Patenterteilung: **20.02.2013**
(21) Anmeldenummer: 09171009.5
(22) Anmeldetag: 22.09.2009
(51) Int. Cl.: B42C 7/00, B42C 11/02, B42D 1/00, B42D 3/00

(54) **Verfahren zur Herstellung eines mehrseitigen Umschlags für eine Broschüre sowie Broschüre mit einem mehrseitigen Umschlag**
Method for producing a multiple page cover for a brochure and brochure with a multiple page cover
Procédé de fabrication d'un bloc de livre à plusieurs côtés pour une brochure et brochure dotée d'un bloc de livre à plusieurs côtés

(30) Priorität: 09.10.2008 DE 102008050614
(43) Veröffentlichungstag der Anmeldung: 14.04.2010
(73) Patentinhaber: Wollenhaupt, Thomas, 86165 Augsburg (DE)
(72) Erfinder: Wollenhaupt, Thomas, 86165 Augsburg (DE)
(74) Vertreter: Charrier, Rapp & Liebau

(56) Entgegenhaltungen:
- WO-A1-2008/022400
- DE-A1- 3 303 196
- DE-A1-102006 019 868

## Beschreibung

Die Erfindung betrifft ein Verfahren zur Herstellung eines mehrseitigen Umschlags für eine Broschur sowie eine Broschur mit einem mehrseitigen, insbesondere einem 12- oder 16-seitigen Umschlag.

Aus dem Stand der Technik sind Bücher und Broschüren mit mehrseitigen Umschlägen bzw. Einbanddecken bekannt, bei denen der Umschlag bzw. die Einbanddecke Umschlagklappen aufweist. So ist beispielsweise aus der DE 10 2005 033 787 Al ein Broschurenumschlag mit eingeschlagenen Klappen sowie eine Vorrichtung und ein Verfahren zum Beschneiden einer Klappenbroschur mit einem solchen Umschlag, der gegenüber dem Buchblock vorstehende oder bündige Klappenkanten aufweist, bekannt. Der Broschurenumschlag ist bei dieser Klappenbroschur 8-seitig ausgebildet, d.h. der Umschlag der Klappenbroschur umfasst insgesamt 8 Seiten, nämlich die 4 Seiten eines einfachen, gewöhnlichen Broschurenumschlags sowie zusätzlich die 4 Seiten der beiden Umschlagklappen. Die Ausbildung solcher Umschlagklappen ermöglicht es beispielsweise große Bilder, wie z.B. Landkarten oder Panoramabilder, im Umschlag über mehrere Seiten darzustellen. Durch das Aufklappen der Umschlagklappen kann der Benutzer einer solchen Klappenbroschur das sich über mehrere Seiten erstreckende Bild vollständig und auf einen Blick erfassen, ohne umblättern zu müssen.

Mehrseitige Umschläge für solche Klappenbroschuren, welche mehr als 8 Seiten aufweisen, sind aus dem Stand der Technik jedoch nicht bekannt. Zur Darstellung noch größerer Bilder, die sich über mehr als 2 Seiten erstrecken, wäre eine Klappenbroschur mit einem Umschlag mit mehr als 4 Seiten jedoch wünschenswert.

Der Erfindung liegt die Aufgabe zugrunde, ein automatisierbares Verfahren zur Herstellung eines mehrseitigen Umschlags für eine Broschur aufzuzeigen sowie eine Klappenbroschur bereitzustellen, die einen Umschlag mit mehr als 8 Seiten aufweist.

Gelöst werden diese Aufgaben mit dem Verfahren nach Anspruch 1 sowie der Broschur mit den Merkmalen des Anspruchs 14. Bevorzugte Varianten des Herstellungsverfahrens sind den Ansprüchen 2 bis 13 zu entnehmen.

Das Dokument DE 102006019868 A offenbart ein Verfahren zum Broschieren eines ähnliches Buchblocks, ausser das der erste Falzlinie den Umschlagbogen in zwei Hälfte unterteilt.

Nachfolgend wird die Erfindung anhand von Ausführungsbeispielen unter Bezugnahme auf die begleitenden Zeichnungen näher erläutert. Die Zeichnungen zeigen:
- **Figur 1:**: Schematische Darstellung eines Umschlagbogens, aus dem nach dem erfindungsgemäßen Verfahren ein mehrseitiger Umschlag herstellbar ist;
- **Figuren 2 bis 4:**: Schematische Darstellung der einzelnen Verfahrensschritte des erfindungsgemäßen Verfahrens zur Herstellung eines mehrseitigen Umschlags aus dem in Figur 1 dargestellten Umschlagbogen;
- **Figur 5:**: Perspektivische Ansicht eines nach dem erfindungsgemäßen Verfahren hergestellten mehrseitigen Umschlags;
- **Figur 6:**: Seitenansicht einer Broschur mit einem erfindungsgemäß hergestellten mehrseitigen Umschlag im aufgeklappten Zustand;
- **Figuren 7 bis 9:**: Verschiedene Ausführungsformen von Umschlagbogen, aus denen nach dem erfindungsgemäßen Verfahren mehrseitige Broschurenumschläge herstellbar sind.

Im Folgenden wird das erfindungsgemäße Verfahren anhand eines Ausführungsbeispiels zur Herstellung eines 16-seitigen Softcover-Umschlags für eine Broschur dargestellt. Mit dem erfindungsgemäßen Verfahren lassen sich jedoch auch Softcover-Umschläge mit 12 oder 14 Seiten herstellen.

Zur Herstellung eines 16-seitigen Umschlags wird zunächst ein rechteckiger Umschlagbogen aus einem flexiblen Flachmaterial, wie z.B. Papier, Pappe oder Kunststoff oder einem Laminatmaterial, angefertigt. In Figur 1 ist ein erstes Ausführungsbeispiel für einen geeigneten Umschlagbogen (1) dargestellt. Dieser Umschlagbogen (1) weist eine rechteckige Form mit Seitenkanten (21 und 22) sowie einer Kopfkante (20) und einer Fußkante (19) auf. Eine parallel zur Fußkante (19) verlaufende Falzkante (2) teilt den Umschlagbogen (1) in eine obere Hälfte (0) und eine untere Hälfte (U). Senkrecht zur ersten Falzkante (2) ist ein Falzkantenpaar aus zwei parallel und in geringem Abstand zueinander angeordnete Falzkanten (3, 4) ausgebildet. Das Falzkantenpaar (3, 4) ist mittig im Umschlagbogen (1) angeordnet und teilt den Umschlagbogen (1) in eine linke Hälfte (1) und eine rechte Hälfte (r). Das Falzkantenpaar (3, 4) begrenzt den später ausgebildeten Umschlagrücken (5) des mehrseitigen Umschlags, der aus dem Umschlagbogen (1) nach dem erfindungsgemäßen Verfahren gefertigt wird. Wiederum senkrecht zur ersten Falzkante (2) sind sowohl in der linken Hälfte (1) als auch in der rechten Hälfte (r) des Umschlagbogens parallel zum Falzkantenpaar (3, 4) verlaufende weitere Falzkanten (6 und 7) angeordnet. Die in der linken Hälfte (1) angeordnete Falzkante (6) unterteilt die linke Hälfte (1) in einen äußeren Teilabschnitt (a) und einen inneren Teilabschnitt (i). In gleicher Weise unterteilt die in der rechten Hälfte (r) des Umschlagbogens angeordnete Falzkante (7) die rechte Hälfte (r) in einen äußeren Teilabschnitt (a) und einen inneren Teilabschnitt (i).

Die erste Falzkante (2) ist bevorzugt durch eine Schlitz-Rill-Stanzung in dem Umschlagbogen (1) ausgebildet und die dazu senkrecht stehenden Falzkanten (3, 4) und (6, 7) sind jeweils bevorzugt als Rillung in dem Umschlagbogen (1) ausgebildet.

In einer zweckmäßigen Ausführungsform des erfindungsgemäßen Verfahrens wird nach dem Anfertigen eines rechteckigen Umschlagbogens (1), wie er aus Figur 1 ersichtlich ist, der von dem Falzkantenpaar (3, 4) begrenzte Umschlagrücken (5) auf der Oberseite des Umschlagbogens (1) entlang einer Leimspur (8) mit Leim oder einem Klebstoff bestrichen. Bevorzugt wird rechts und links neben dieser Leimspur (8) auf dem Umschlagrücken (5) auch eine schmale Seitenleimspur (8a, 8b) aufgebracht.

Anschließend werden die beiden äußeren Teilabschnitte (a) der linken Hälfte (1) des Umschlagsbogens und der rechten Hälfte (r) des Umschlagbogens entlang der Falzkanten (6 und 7) umgeklappt und auf den jeweils benachbarten inneren Teilabschnitt (i) des Umschlagbogens eingeschlagen, so dass der eingeschlagene äußere Teilabschnitt (a) auf dem benachbarten inneren Teilabschnitt (i) liegt und diesen zumindest teilweise überdeckt. Dieser Verfahrensschritt ist in Figur 2 schematisch dargestellt und Figur 3 zeigt den Zwischenschritt des erfindungsgemäßen Verfahrens mit umgeklappten und auf den jeweils benachbarten inneren Teilabschnitt (i) eingeschlagenen äußeren Teilabschnitten (a).

Danach wird - wie in Figur 4 schematisch dargestellt - die obere Hälfte (0) des Umschlagbogens (1) entlang der ersten Falzkante (2) umgeklappt und auf die untere Hälfte (U) eingeschlagen, so dass die obere Hälfte (0) auf der unteren Hälfte (U) liegt und diese vollständig überdeckt. Die auf den Innenflächen der oberen Hälfte (0) und der unteren Hälfte (U) entlang des Umschlagrückens (5) aufgebrachte Leimspur (8, 8a, 8b) verklebt dabei die Innenflächen der oberen Hälfte (0) und der unteren Hälfte (U) im Bereich des Umschlagrückens (5) und der angrenzenden Seitenleimspuren (8a, 8b).

Der sich nach Fertigstellung dieses Verfahrensschritts ergebende Umschlag ist in Figur 5 perspektivisch dargestellt. Der Umschlag setzt sich aus den jeweils eine Vorder- und eine Rückseite aufweisenden Umschlagblättern 11, 12, 13 und 14 am Vorsatz und den Umschlagblättern 15, 16, 17 und 18 am Nachsatz sowie dem zwischen den Umschlagblättern 11 und 15 angeordneten Umschlagrücken (5) zusammen. Die Umschlagblätter 12 und 14 sowie 16 und 18 sind jeweils als Umschlagklappen ausgebildet und entlang der jeweiligen Falzkante (6a, 6b bzw. 7a und 7b) vom benachbarten Umschlagblatt (11, 13 bzw. 15, 17) umgeklappt, wie in Figur 5 gezeigt.

In dem so gefertigten Umschlag kann in bekannter Weise in einem herkömmlichen Klebebinder ein Buchblock eingehängt werden. Dazu wird im Klebebinder eine Rücken-und/oder eine Seitenbeleimung des Buchblocks vorgenommen, um den Buchblock mit dem Umschlag in bekannter Weise zu verbinden. Nach dem Einhängen des Buchblocks in den Umschlag erfolgt ein Kopf- und ein Fußbeschnitt sowie ggf. ein Frontbeschnitt des in den Umschlag eingehängten Buchblocks. Der Beschnitt kann beispielsweise in einem bekannten Dreischneider erfolgen. Der Kopfbeschnitt erfolgt entlang einer parallel und nahe der ersten Falzkante (2) verlaufenden Kopfbeschnittlinie (9), welche in den Figuren 1 bis 4 jeweils gestrichelt dargestellt ist. Im noch ungefalteten Zustand des Umschlagbogens (1) wird die Kopfbeschnittlinie (9) durch eine erste, parallel und oberhalb der ersten Falzkante (2) verlaufende Beschnittlinie (9a) und eine zweite, unterhalb und nahe der ersten Falzkante (2) verlaufende zweite Beschnittlinie (9b) gebildet, welche nach dem Umklappen der oberen Hälfte (0) auf die untere Hälfte (U) zu der Kopfbeschnittlinie (9) zusammenfallen. Beim Durchführen des Kopfbeschnitts entlang der Kopfbeschnittlinie (9) wird die obere Hälfte (0) von der unteren Hälfte (U) des Umschlagbogens getrennt und die obere Hälfte ist mit der unteren Hälfte lediglich noch über die Leimspuren (8, 8a, 8b) verbunden. Durch den Kopfbeschnitt und die Abtrennung der Verbindung der oberen Hälfte (0) mit der unteren Hälfte (U) entlang der ersten Falzkante (2) werden die Umschlagblätter (11 bis 18) des Umschlags freigelegt und können nach Art eines Altarfalzes auf- und zugeklappt werden.

In Figur 6 ist zur Verdeutlichung der Verbindung des Umschlags mit den Umschlagblättern 11 bis 18 am Buchblock (23) eine nach dem erfindungsgemäßen Verfahren hergestellte Broschur mit einem 16-seitigen Umschlag in einer Seitenansicht und in aufgeklapptem Zustand dargestellt. Bei der vorbeschriebenen Ausführungsform des erfindungsgemäß hergestellten 16-seitigen Umschlags ist dieser zweilagig ausgebildet und weist eine äußere Lage von Umschlagblättern auf, die sich aus den Umschlagblättern 11 und 12 sowie 15 und 16 zusammensetzt. Darüber ist eine innere Lage von Umschlagblättern angeordnet, welche sich aus den Umschlagblättern 13 und 14 sowie 17 und 18 zusammensetzt. Auch der Umschlagrücken (5) ist zweilagig ausgebildet, wobei der Umschlagrücken (5) durch die Leimspur (8) verklebt ist und die beiden Lagen des zweilagigen Umschlags, also die innere Lage von Umschlagblättern (13, 14; 17, 18) und die äußere Lage von Umschlagblättern (11, 12; 15, 16) miteinander entlang der Leimspuren (8, 8a, 8b) verbindet. Die äußeren Bereiche der beiden Lagen, nämlich die Umschlagblätter 12 und 14 sowie 16 und 18 sind als Umschlagklappen ausgebildet und entlang der jeweiligen Falzkante (6 bzw. 7) vom benachbarten Umschlagblatt (11, 13 bzw. 15, 17) umgeklappt. Zum Schließen der Broschur werden die beiden Umschlagklappen (14 und 18) der inneren Lage des Umschlags nach außen, also vom Buchblock (23) weg, umgeklappt und eingeschlagen und die Umschlagklappen (12 und 16) der äußeren Lage werden jeweils nach innen, also zum Buchblock (23) hin, umgeklappt und eingeschlagen und anschließend werden die eingeklappten Umschlagblätter (11, 12; 15, 16) der äußeren Lage auf die eingeklappten Umschlagblätter (13, 14; 17, 18) der inneren Lage gelegt, um den Umschlag an den Buchblock (23) anzulegen und die Broschur auf diese Weise zu schließen.

Mit der beschriebenen Ausführungsform des erfindungsgemäßen Verfahrens lassen sich 16-seitige Broschurumschläge fertigen, welche insgesamt acht zweiseitige Umschlagblätter (11 - 18) aufweisen. Es lassen sich mit dem erfindungsgemäßen Verfahren jedoch auch Broschurenumschläge mit weniger als 16 Seiten fertigen. So können beispielsweise die inneren Umschlagblätter (17, 18) am Nachsatz entlang der Falzkante (4) abgeschnitten werden. Ebenso können die Außenseiten der beiden Umschlagblätter (17, 18) mit den Innenseiten der gegenüberliegenden Umschlagblätter (15, 16) vollflächig verklebt werden. Dadurch wird ein 12-seitiger Broschurenumschlag gebildet, bei dem die zweilagigen Umschlagblätter (15, 16; 17, 18) am Nachsatz durch das vollflächige Verkleben besonders stabil ausgebildet sind. Die beiden Umschlagblätter (17, 18) der inneren Lage können auch mit den gegenüberliegenden Umschlagblättern (15, 16) der äußeren Lage nur randseitig verklebt werden, wobei an der Kopfkante zweckmäßig keine Verklebung erfolgt. Dadurch wird eine Einschubtasche zwischen den randseitig verklebten Umschlagblättern (17, 18; 15, 16) gebildet. In diese Tasche können beispielsweise Karten oder CDs eingelegt werden.

In den Figuren 7 bis 9 sind Umschlagbögen (1) dargestellt, welche bei alternativen Verfahrensführungen zur Herstellung von mehrseitigen Broschurenumschlägen verwendet werden können. Bei der Ausführungsform der Figur 7 ist, verglichen mit der Ausführungsform der Figur 1, eine Leimspur (8) lediglich entlang des Umschlagrückens (5) vorgesehen. Auf eine Seitenbeleimung wird hier verzichtet. Aus diesem Umschlagbogen kann mit den oben beschriebenen Verfahrensschritten ebenfalls ein zweilagiger Broschurenumschlag gefertigt werden, bei dem die beiden Lagen lediglich entlang der Leimspur (8) am Umschlagrücken miteinander verklebt sind. Die sich nach Einhängen des Buchblocks (23) ergebende Broschur ist in Figur 7 in der unteren Darstellung in einer Seitenansicht im Detail im Bereich des Broschurenrückens gezeigt. Anders als bei der Ausführungsform der Figur 6 sind die beiden Lagen des Broschurenumschlags lediglich am Umschlagrücken (5) miteinander verklebt.

Eine weitere Ausführungsform ist in Figur 8 gezeigt. Anders als bei den Ausführungsformen der Figuren 1 und 7 sind hier die beiden Lagen des Broschurenumschlags nicht entlang des Umschlagrückens (5) sondern entlang von zwei parallel und im Abstand zum Umschlagrücken (5) verlaufende Seitenleimspuren (8a und 8b) miteinander verbunden. Entlang des Umschlagrückens (5) sind die beiden Lagen frei, wodurch ein Hohl-Rücken ausgebildet wird, durch den sich ein besseres Aufschlagverhalten der Broschur erzielen lässt. Die sich aus dem Umschlagbogen der Figur 8 mit dem erfindungsgemäßen Herstellungsverfahren ergebende Broschur ist in der Darstellung der Figur 8 unten in einer Seitenansicht im Detail im Bereich des Rückens gezeigt. Aus dieser Ansicht ist zu sehen, dass die beiden Lagen lediglich entlang der Seitenleimspuren (8a und 8b) miteinander verbunden und längs des Umschlagrückens (5) frei sind.

Eine weitere Ausführungsform ist in Figur 9 gezeigt. Bei dieser Ausführungsform ist ebenfalls keine Verleimung entlang des Umschlagrückens (5) vorgesehen, sondern lediglich entlang einer an den Umschlagrücken (5) unmittelbar angrenzenden und parallel zum Umschlagrücken (5) verlaufenden Seitenleimspur (8c). Die sich daraus ergebende Broschur ist in der Detaildarstellung der Figur 9 unten in einer Seitenansicht gezeigt. Daraus ist zu erkennen, dass die beiden Lagen des Broschurenumschlags lediglich entlang der Seitenleimspur (8c) miteinander verbunden sind. Dadurch ergibt sich ein Aufschlagverhalten der Broschur, welches demjenigen einer Schweizer Broschur entspricht.

In einem weiteren bevorzugten Ausführungsbeispiel der Erfindung kann auf eine Verleimung der beiden Lagen des Broschurenumschlags zunächst verzichtet werden. Bei dieser Ausführungsform sind die Falzkanten (3 und 4) des den Umschlagrücken (5) begrenzenden Falzkantenpaares (3, 4) durch eine Linienperforation oder eine Stanzung im Umschlagbogen (1) gebildet. Nach dem Umklappen der äußeren Teilabschnitte (a) auf die inneren Teilabschnitte (i) und dem Umklappen der oberen Hälfte (0) auf die untere Hälfte (U) wird in bekannter Weise ein Buchblock (23) in den Broschurenumschlag eingehängt. Hierzu wird ein herkömmlicher Klebebinder verwendet. Dabei wird eine Rückenverleimung und ggf. auch eine Seitenverleimung des einzuhängenden Buchblocks (23) vorgenommen. Beim Einhängen des im Rückenbereich mit Leim versehenen Buchblocks (23) in den Broschurenumschlag dringt der flüssige Leim durch die Öffnungen der Perforationen bzw. der Stanzungen entlang der Falzkanten (3, 4) auf die äußere Lage des Broschurenumschlags (d.h. auf die Umschlagblätter 11 und 15). Dadurch wird die innere Lage des Broschurenumschlags mit dessen äußerer Lage entlang einer längs der Falzkanten (3, 4) verlaufenden Leimspur (welche aufgrund der Perforation - je nach Abstand der Perforationsöffnungen und der Zähigkeit des Leims - nicht durchgehend sein muss) verklebt. Danach wird - wie bei der vorbeschriebenen Ausführungsform des erfindungsgemäßen Verfahrens - der Kopf- und Fußbeschnitt durchgeführt, wobei durch den Kopfbeschnitt entlang der Kopfbeschnittlinie (9) die obere Hälfte (0) von der unteren Hälfte (U) getrennt wird. Die beiden Lagen des Broschurenumschlags sind dann lediglich noch entlang der Falzkanten (3, 4) durch die Verklebung miteinander verbunden.

## Patentansprüche

1. Verfahren zur Herstellung eines mehrseitigen Umschlags für eine Broschur, mit folgenden Schritten:
- Anfertigen eines rechteckigen Umschlagbogens (1) aus einem flexiblen Flachmaterial mit
- einer ersten Falzkante (2), welche den Umschlagbogen in eine obere Hälfte (O) und eine untere Hälfte (U) unterteilt ,
- einem dazu senkrecht stehenden zweiten Falzkantenpaar (3, 4), welches mittig im Umschlagbogen angeordnet ist und dadurch den Umschlagbogen in eine linke (1) und eine rechte (r) Hälfte unterteilt und gleichzeitig einen Umschlagrücken (5) begrenzt,
- und wenigstens einer weiteren Falzkante (6, 7), welche in der linken (1) und/oder der rechten (r) Hälfte des Umschlagbogens parallel zu dem Falzkantenpaar (3, 4) verläuft und die linke (1) bzw. die rechte (r) Hälfte des Umschlagbogens in einen äußeren Teilabschnitt (a) und einen inneren Teilabschnitt (i) unterteilt,
- Umklappen des oder jedes äußeren Teilabschnitts (a) entlang der weiteren Falzkante (6, 7) auf den benachbarten inneren Teilabschnitt (i) und Einschlagen des äußeren Teilabschnitts (a), so dass dieser auf dem jeweils benachbarten inneren Teilabschnitt (i) liegt und diesen zumindest teilweise überdeckt,
- Umklappen der oberen Hälfte (O) entlang der ersten Falzkante (2) auf die untere Hälfte (U) und Einschlagen der oberen Hälfte (O), so dass diese auf der unteren Hälfte (U) liegt und diese überdeckt.

2. Verfahren nach Anspruch 1, **dadurch gekennzeichnet, dass** zur Trennung der oberen Hälfte von der unteren Hälfte ein Kopfbeschnitt entlang einer parallel und nahe der ersten Falzkante verlaufenden Kopfbeschnittlinie (9) erfolgt.

3. Verfahren nach Anspruch 2, **dadurch gekennzeichnet, dass** der Beschnitt erst erfolgt, nachdem in den Umschlag ein Buchblock (23) eingehängt worden ist und dass der Beschnitt gleichzeitig den Kopf- oder Fußbeschnitt des Buchblock (23) darstellt.

4. Verfahren nach einem der voranstehenden Ansprüche, **dadurch gekennzeichnet, dass** nach dem Anfertigen des rechteckigen Umschlagbogens (1) eine parallel zu dem Falzkantenpaar verlaufende Leimspur (8) auf den Umschlagbogen aufgebracht wird, wodurch die Innenflächen der oberen Hälfte (O) und der unteren Hälfte (U) entlang der Leimspur (8) miteinander verklebt werden, wenn die obere Hälfte (O) auf die untere Hälfte (U) umgeschlagen wird.

5. Verfahren nach Anspruch 4, **dadurch gekennzeichnet, dass** die Leimspur (8) zwischen den Falzkanten (3, 4) des den Umschlagrücken (5) begrenzenden Falzkantenpaares liegt.

6. Verfahren nach einem der Ansprüche 4 oder 5, **dadurch gekennzeichnet, dass** die Leimspur (8) direkt neben einer der Falzkanten (4) des den Umschlagrücken begrenzenden Falzkantenpaares (3, 4) anliegt.

7. Verfahren nach einem der Ansprüche 4 oder 5, **dadurch gekennzeichnet, dass** die Leimspur (8) im Abstand zu einer oder jeder der Falzkanten (3, 4) des den Umschlagrücken (5) begrenzenden Falzkantenpaares liegt.

8. Verfahren nach einem der voranstehenden Ansprüchen, **dadurch gekennzeichnet, dass** sowohl in der linken (1) als auch in der der rechten (r) Hälfte des Umschlagbogens je eine parallel zu dem Falzkantenpaar (3, 4) verlaufende Falzkante (6, 7) vorgesehen ist, so dass sowohl die linke (1) wie auch die rechte (r) Hälfte des Umschlagbogens in einen äußeren Teilabschnitt (a) und einen inneren Teilabschnitt (i) unterteilt wird.

9. Verfahren nach einem der voranstehenden Ansprüchen, **dadurch gekennzeichnet, dass** die erste Falzkante (2) als Schlitz-Rill-Stanzung ausgebildet ist.

10. Verfahren nach einem der voranstehenden Ansprüchen, **dadurch gekennzeichnet, dass** die Falzkanten (3, 4) des Falzkantenpaares und/oder die oder jede weitere Falzkante (6, 7) als Rillung ausgebildet sind.

11. Verfahren nach einem der voranstehenden Ansprüchen, **dadurch gekennzeichnet, dass** die Falzkanten (3, 4) des Falzkantenpaares als Perforation oder Stanzung ausgebildet sind.

12. Verfahren nach Anspruch 2, **dadurch gekennzeichnet, dass** zusätzlich zum Kopfbeschnitt ein Fußbeschnitt entlang einer Fußbeschnittlinie (10) erfolgt, welche parallel und nahe der der Kopfbeschnittlinie (9) gegenüber liegenden Fußkante (19) des eingeklappten Umschlagbogens verläuft.

13. Verfahren nach Anspruch 12, **dadurch gekennzeichnet, dass** der Kopf und Fußbeschnitt erst erfolgt, nachdem in den Umschlag ein Buchblock (23) eingehängt worden ist und dass der Beschnitt gleichzeitig den Kopf- und Fußbeschnitt des Buchblock (23)s darstellt.

14. Broschur mit einem mehrseitigen, insbesondere einem 12- oder 16-seitigen Umschlag (1), in dem ein Buchblock (23) eingehängt ist, wobei der Umschlag (1) zweilagig ausgebildet ist mit einer äußeren Lage von Umschlagblättern (11, 12; 15, 16) und einer inneren Lage von Umschlagblättern (13, 14; 17, 18) aus jeweils einem flexiblen Flachmaterial und einem zweilagigen Umschlagrücken (5) und wobei die beiden Lagen wenigstens entlang einer am oder neben dem Umschlagrücken (5) verlaufenden Leimspur (8) miteinander verbunden sind; **dadurch gekennzeichnet dass** die äußeren Bereiche der Umschlägbätter (12, 14 bzw. 16, 18) der beiden Lagen entlang einer parallel zum Umschlagrücken (5) verlaufenden Falzkante (6, 7) zur Bildung von Umschlagklappen (12, 14 bzw. 16, 18) umgeklappt sind.

15. Broschur nach Anspruch 14, **dadurch gekennzeichnet, dass** die Falzkanten (6, 7) bündig zur Vorderkante des Buchblock (23) angeordnet sind oder über die Vorderkante des Buchblock (23) geringfügig überstehen.

## Claims

1. Method for producing a multiple-page cover for a brochure, with the following steps:
- production of a rectangular cover sheet (1) from a flexible flat material with
- a first fold (2) which divides the cover sheet into an upper half (0) and a lower half (U),
- a second pair of folds (3, 4) which stand perpendicular thereto and are arranged centrally in the cover sheet and so divide the cover sheet into a left-hand half (1) and a right-hand half (r) and at the same time bound a cover spine (5),
- and at least one further fold (6, 7) which runs in the left-hand half (1) and/or the right-hand half (r) of the cover sheet parallel to the pair of folds (3, 4) and divides the left-hand half (1) and right-hand half (r) of the cover sheet into an outer portion (a) and an inner portion (i),
- folding over the or each outer portion (a) along the further fold (6, 7) onto the neighbouring inner portion (i) and folding in the outer portion (a) so that this lies on the respective neighbouring inner portion (i) and at least partly covers it,
- folding over the upper half (0) along the first fold (2) onto the lower half (U) and folding in the upper half (0) so that this lies on the lower half (U) and covers it.

2. Method according to claim 1, **characterised in that** to separate the upper half from the lower half a head trim cut is made along a head trim cut line (9) running parallel and near to the first fold.

3. Method according to claim 2, **characterised in that** the trim cut is only made after a book block (23) has been suspended in the cover and **in that** the trim cut simultaneously constitutes the head or foot trim cut of the book block (23).

4. Method according to one of the preceding claims, **characterised in that** after production of the rectangular cover sheet (1) a line of glue (8) running parallel to the pair of folds is applied to the cover sheet, through which the inside faces of the upper half (O) and the lower half (U) are glued to one another along the line of glue (8) when the upper half (0) is folded over onto the lower half (U).

5. Method according to claim 4, **characterised in that** the line of glue (8) lies between the folds (3, 4) of the pair of folds bounding the cover spine (5).

6. Method according to one of claims 4 or 5, **characterised in that** the line of glue (8) directly adjoins one of the folds (4) of the pair of folds (3, 4) bounding the cover spine.

7. Method according to one of claims 4 or 5, **characterised in that** the line of glue (8) lies a distance from one or each of the folds (3, 4) of the pair of folds bounding the cover spine (5).

8. Method according to one of the preceding claims, **characterised in that** a fold (6, 7) running parallel to the pair of folds (3, 4) is provided in both the left-hand half (1) and the right-hand half (r) of the cover sheet, so that both the left-hand half (1) and the right-hand half (r) of the cover sheet are divided into an outer portion (a) and an inner portion (i).

9. Method according to one of the preceding claims, **characterised in** the first fold (2) takes the form of a slit and scored stamped fold.

10. Method according to one of the preceding claims, **characterised in that** the folds (3, 4) of the pair of folds and/or the or each further fold (6, 7) take the form of scored folds.

11. Method according to one of the preceding claims, **characterised in that** the folds (3, 4) of the pair of folds take the form of perforated or stamped folds.

12. Method according to claim 2, **characterised in that** in addition to the head trim cut a foot trim cut is made along a foot trim cut line (10) which runs parallel and near to the foot edge (19) of the folded cover sheet, lying opposite the head trim cut line (9).

13. Method according to claim 12, **characterised in that** the head trim cut and the foot trim cut are only made after a book block (23) has been suspended in the cover, and **in that** the trim cut simultaneously constitutes the head trim and foot trim cut of the book block (23).

14. Brochure with a multiple-page, in particular 12-page or 16-page cover (1), in which a book block (23) is suspended, wherein the cover (1) is embodied in two layers with an outer layer of cover pages (11, 12; 15, 16) and an inner layer of cover pages (13, 14; 17, 18) each made of a flexible flat material, and a two-layered cover spine (5) and wherein the two layers are joined to one another at least along a line of glue (8) running on or near to the cover spine (5), **characterised in that** the outer areas of the cover pages (12, 14 and 16, 18) of the two layers are folded over along a fold (6, 7) running parallel to the cover spine (5) to form cover flaps (12, 14 and 16, 18).

15. Brochure according to claim 14, **characterised in that** the folds (6, 7) are arranged flush with the fore edge of the book block (23) or protrude slightly beyond the fore edge of the book block (23).

## Revendications

1. Procédé de fabrication d'une couverture à plusieurs côtés pour une brochure, comportant les étapes suivantes :
- fabrication d'une feuille de couverture rectangulaire (1) en un matériau plat flexible avec
- une première arête de pliage (2) qui divise la feuille de couverture en une moitié supérieure (O) et une moitié inférieure (U),
- une seconde paire d'arêtes de pliage (3, 4) perpendiculaire à celle-ci qui est disposée au milieu de la feuille de couverture et divise par là-même la feuille de couverture en une moitié gauche (1) et une moitié droite (r) et délimite simultanément un dos de couverture (5),
- et au moins une autre arête de pliage (6, 7) qui s'étend dans la moitié gauche (1) et/ou la moitié droite (r) de la feuille de couverture parallèlement à la paire d'arêtes de pliage (3, 4) et divise la moitié gauche (1) et la moitié droite (r) de la feuille de couverture en une section partielle extérieure (a) et une section partielle intérieure (i),
- rabattement de la ou de chaque section partielle extérieure (a) le long de l'autre arête de pliage (6, 7) sur la section partielle intérieure contigüe (i) et pliage de la section partielle extérieure (a) de sorte que celle-ci se trouve sur la section partielle intérieure respectivement contiguë (i) et la recouvre au moins en partie,
- rabattement de la moitié supérieure (O) le long de la première arête de pliage (2) sur la moitié inférieure (U) et pliage de la moitié supérieure (O) de sorte que celle-ci se trouve sur la moitié inférieure (U) et la recouvre.

2. Procédé selon la revendication 1, **caractérisé en ce qu'**une rognure de tête est réalisée le long d'une ligne de rognure de tête (9) s'étendant parallèlement et près de la première arête de pliage pour séparer la moitié supérieure de la moitié inférieure.

3. Procédé selon la revendication 2, **caractérisé en ce que** la rognure n'est réalisée qu'après qu'un bloc de livre (23) ait été appliqué dans la couverture et **en ce que** la rognure constitue en même temps la rognure de tête ou de pied du bloc de livre (23).

4. Procédé selon l'une quelconque des revendications précédentes, **caractérisé en ce qu'**après la fabrication de la feuille de couverture (1) rectangulaire, un cordon de colle (8) s'étendant parallèlement à la paire d'arêtes de pliage est appliqué sur la feuille de couverture, lequel permet de coller ensemble les surfaces intérieures de la moitié supérieure (0) et de la moitié inférieure (U) le long du cordon de colle (8) si la moitié supérieure (O) est tournée sur la moitié inférieure (U).

5. Procédé selon la revendication 4, **caractérisé en ce que** le cordon de colle (8) se trouve entre les arêtes de pliage (3, 4) de la paire d'arêtes de pliage délimitant le dos de couverture (5).

6. Procédé selon l'une quelconque des revendications 4 ou 5, **caractérisé en ce que** le cordon de colle (8) repose directement à côté de l'une des arêtes de pliage (4) de la paire d'arêtes de pliage (3, 4) délimitant le dos de couverture.

7. Procédé selon l'une quelconque des revendications 4 ou 5, **caractérisé en ce que** le cordon de colle (8) se trouve à distance d'une ou de chacune des arêtes de pliage (3, 4) de la paire d'arêtes de pliage délimitant le dos de couverture (5).

8. Procédé selon l'une quelconque des revendications précédentes, **caractérisé en ce que** non seulement dans la moitié gauche (1) mais aussi dans la moitié droite (r) de la feuille de couverture, une arête de pliage (6, 7) s'étendant parallèlement à la paire d'arêtes de pliage (3, 4) est prévue de sorte que non seulement la moitié gauche (1) mais aussi la moitié droite (r) de la feuille de couverture sont divisées en une section partielle extérieure (a) et une section partielle intérieure (i).

9. Procédé selon l'une quelconque des revendications précédentes, **caractérisé en ce que** la première arête de pliage (2) est réalisée comme un estampage à fente et rainure.

10. Procédé selon l'une quelconque des revendications précédentes, **caractérisé en ce que** les arêtes de pliage (3, 4) de la paire d'arêtes de pliage et/ou la ou chaque autre arête de pliage (6, 7) sont réalisées comme un rainurage.

11. Procédé selon l'une quelconque des revendications précédentes, **caractérisé en ce que** les arêtes de pliage (3, 4) de la paire d'arêtes de pliage sont réalisées comme une perforation ou un estampage.

12. Procédé selon la revendication 2, **caractérisé en ce qu'**outre la rognure de tête, une rognure de pied est réalisée le long d'une ligne de rognure de pied (10) qui s'étend parallèlement et près de l'arête de pied (19) opposée à la ligne de rognure de tête (9) de la feuille de couverture rabattue.

13. Procédé selon la revendication 12, **caractérisé en ce que** la rognure de tête et de pied n'est réalisée qu'après qu'un bloc de livre (23) ait été appliqué dans la couverture et **en ce que** la rognure constitue simultanément la rognure de tête et de pied du bloc de livre (23).

14. Brochure avec une couverture (1) à plusieurs côtés, en particulier 12 ou 16 côtés, dans laquelle un bloc de livre (23) est appliquée, la couverture (1) étant réalisée à deux couches avec une couche extérieure de feuilles de couverture (11, 12 ; 15, 16) et une couche intérieure de feuilles de couverture (13, 14 ; 17, 18), chacune en un matériau plat flexible et un dos de couverture (5) à deux couches et les deux couches étant reliées entre elles au moins le long d'un cordon de colle (8) s'étendant sur ou à côté du dos de couverture (5), **caractérisée en ce que** les zones extérieures des feuilles de couverture (12, 14 ou 16, 18) des deux couches sont rabattues le long d'une arête de pliage (6, 7) s'étendant parallèlement au dos de couverture (5) pour la formation de volets de couverture (12, 14 ou 16, 18).

15. Brochure selon la revendication 14, **caractérisée en ce que** les arêtes de pliage (6, 7) sont disposées à fleur de l'arête avant du bloc de livre (23) ou dépassent légèrement de l'arête avant du bloc de livre (23).
